# EUROPÄISCHE PATENTSCHRIFT

(11) **EP 1 753 909 B1**
(45) Veröffentlichungstag und Bekanntmachung des Hinweises auf die Patenterteilung: **28.10.2009**
(21) Anmeldenummer: 05740038.4
(22) Anmeldetag: 28.04.2005
(51) Int. Cl.: D21F 1/32, B65G 45/22

(54) **REINIGUNGSVERFAHREN**
CLEANING MEHTOD
PROCEDE DE NETTOYAGE

(30) Priorität: 19.05.2004 DE 102004025291
(43) Veröffentlichungstag der Anmeldung: 21.02.2007
(73) Patentinhaber: Voith Patent GmbH, 89522 Heidenheim (DE)
(72) Erfinder: SCHNEIDER, Hartmut, 88364 Wolfegg (DE); STRAUB, Karl-Heinz, 89518 Heidenheim (DE); MIKLAU, Denis, A-1140 Wien (AT); PRINZ, Guenther, A-3200 Ober-Grafendorf (AT); STUDENTSCHNIG, Alexander, A-3100 St. Poelten (AT)
(86) Internationale Anmeldenummer: PCT/EP2005/051927
(87) Internationale Veröffentlichungsnummer: WO 2005/113890

(56) Entgegenhaltungen:
- EP-A- 0 731 212
- GB-A- 160 861
- US-B1- 6 254 730
- US-B1- 6 468 397

## Beschreibung

Die Erfindung betrifft ein Verfahren zum Reinigen eines Transportbandes einer bahnverarbeitenden Maschine, insbesondere einer Maschine zur Herstellung oder Weiterverarbeitung von Papier, Karton oder Tissue.

In einer Papiermaschine werden eine Vielzahl von Transportbändern zum Transport einer herzustellenden Faserstoffbahn eingesetzt. Die Transportbänder finden hierbei bspw. in Form von Formiersieben in der Formierpartie, in Form von Pressfilzen in der Pressenpartie und in Form von Trockensieben in der Trockenpartie oder als Transferbänder Verwendung. Oftmals sind die Siebe und Filze zumindest teilweise als Gewebebänder mit offener Porenstruktur ausgebildet.

Während des Betriebs der Papiermaschine werden die Transportbänder in zunehmendem Maße durch bspw. in der Fasersuspension enthaltende Verschmutzungen wie Klebstoffe oder sonstige Zuschlagstoffe verunreinigt. So setzen sich bspw. bei einem Gewebeband die Poren und Maschen mit der Zeit mit den o.g. Stoffen zu.

Aus dem Stand der Technik sind mehrere Vorrichtungen und Verfahren zum Reinigen eines Transportbandes einer bahnverarbeitenden Maschine bekannt.

So offenbart die EP 0 731 212 A1 eine Reinigungsvorrichtung mit rotierbaren Reinigungsdüsen. Gemäß dieser Druckschrift sind die Reinigungsdüsen gegen die Transportbahn geneigt, wobei sich durch die Rotation der Düsen die Neigungsrichtung der Düsen kontinuierlich zwischen Neigung in Laufrichtung der Transportbahn und Neigung gegen die Richtung der Transportbahn ändert. Gemäß dieser Druckschrift wird das vom Transportband zurückgeworfene Reinigungsmedium über einen Absaugkanal weggeführt, welcher parallel zur Drehachse der Reinigungsdüsen angeordnet ist.

Auf folgende Druckschriften soll hingewiesen werden:

Die US 6 254 730 B1 offenbart eine Reinigungseinrichtung für ein bewegtes Band, aufweisend rotierende Düsen, die in Ihrem Auftreffwinkel verstellbar sind.

Aus der US 6 468 397 B1 ist ein Reinigungsverfahren für ein um eine Walze laufendes Sieb entnehmbar. Bei diesem Verfahren kontaktieren die Reinigungsstrahlen tangential das zu reinigende Sieb. Der Druck der Reinigungsstrahlen ist mit mindestens 50 psi, vorzugsweise 100 bis 400 psi angegeben. Umgerechnet in bar bedeutet das einen Druck zwischen 3,5 und 28 bar.

In der GB 160 861 A ist die Reinigung eines Papiermaschinenbandes beschrieben. Zur Reinigung dient ein unter Druck stehender Wasserstrom. Der Strahlwinkel ist in Bezug auf das Band bzw. Sieb verstellbar.

Es ist die Aufgabe der vorliegenden Erfindung ein Reinigungsverfahren vorzuschlagen, das eine verbesserte Reinigungsleistung beim Entfernen von Schmutz bei einem Transportband gewährleistet.

Die Aufgabe wird durch die Merkmale des Patentanspruchs 1 gelöst. Vorteilhafte Ausführungsformen und Weiterbildungen der Erfindung sind in den Unteransprüchen angegeben.

Gemäß dem Oberbegriff handelt es sich um ein Verfahren zum Reinigen eines vorzugsweise bewegten. Transportbandes einer bahnverarbeitenden Maschine. Das Verfahren arbeitet mit zumindest einer Reinigungsdüse durch die das sich bewegende Transportband mit einem Reinigungsmedium beaufschlagt wird.

Erfindungsgemäß wird die zumindest eine Reinigungsdüse derart angeordnet, dass das Reinigungsmedium strahlförmig immer gegen die Laufrichtung des Transportbandes geneigt ist und unter einem Einfallswinkel α von größer 5° und kleiner 85° an einer Reinigungsstelle auf das Transportband trifft.

Das zu reinigende Transportband bewegt sich unter der Reinigungsstelle hindurch. Dadurch, dass das Reinigungsmedium als Strahl immer gegen die Laufrichtung des Transportbandes geneigt gespritzt wird und unter einem Einfallswinkel α zwischen 5° und 85° auf das Transportband trifft, wird die relative Geschwindigkeit zwischen dem zu reinigenden Transportband und dem Reinigungsmedium erhöht. Aufgrund der Geschwindigkeitserhöhung wird der Impuls zwischen Reinigungsmedium und Verschmutzung auf dem Transportband erhöht, wodurch die Reinigungsleistung erheblich verbessert.

Das Reinigungsmedium wird nach dem Aufprall auf die Oberfläche des Transportbandes abgebremst. Ein Teil des Reinigungsmediums, typischerweise 30% des beaufschlagten Reinigungsmediums tritt durch das Transportband (bei poröser Struktur) durch, ein anderer Teil verbleibt im Transportband (5%) und ein weiterer Teil wird vom Transportband zurückgeworfen. Der zurückgeworfene Teil wird bei schrägem Einfallswinkel α zwischen 5° und 85° zum Großteil (mehr als 50%) als aufgefächerter Strahl, abhängig vom Einfallswinkel α, von der Struktur des Transportbandes, der Maschinengeschwindigkeit und dem Druck des austretenden Reinigungsmediums unter einem mittleren Winkel γ zwischen 5° und 75°, bevorzugt zwischen 15°±10° gegen die Laufrichtung des Transportbandes reflektiert. Hierbei reißt der reflektierte Strahl Luft, Reinigungsmediumnebel und gelöste Verunreinigungen mit, wodurch eine Sogwirkung in Richtung des reflektierten Strahls erreicht wird.

Des weiteren "schält" oder "löffelt" der Strahl des Reinigungsmediums den Schmutz von der Oberfläche der zu reinigenden Transportbahn ab, indem die Schmutzpartikel aufgrund des schrägen Aufpralls unterspült und abgehoben werden.

Darüber hinaus dringt beim schrägen Aufprall ein geringerer Anteil des Reinigungsmediums in eine maschige und / oder poröse Struktur eines Transportbandes ein, als dies bei senkrechtem Einfall des Reinigungsmediums der Fall ist. Da ein Transportband im Regelfall im wesentlichen nur auf der Oberfläche verschmutzt, ist folglich auch nur die Reinigung der Oberfläche notwendig. Folglich kann bei schrägem Einfall des Reinigungsmediums das Transportband effektiver gereinigt werden, wobei weniger Reinigungsmedium ins Transportband gelangt.

Versuche haben ergeben, dass besonders gute Reinigungsergebnisse erzielt werden, wenn der Einfallswinkel α bevorzugt zwischen 15° und 75°, besonders bevorzugt zwischen 30° und 60° ist.

Nach einer Weiterbildung der Erfindung ist vorgesehen, dass die zumindest eine Reinigungsdüse feststehend, insbesondere nicht rotierbar ist. Durch dieses Merkmal wird die Ausführung der erfindungsgemäßen Reinigungsvorrichtung erheblich vereinfacht. Dies führt zum einen zu einem einfacheren Aufbau, da auf eine aufwendige Bewegungsmechanik verzichtet werden kann, wodurch die Reinigungsvorrichtung kostengünstiger hergestellt werden kann. Zum anderen wird hierdurch der Wartungsaufwand und die Störanfälligkeit erheblich reduziert, insbesondere da der Bereich in dem die Reinigungsdüse angeordnet ist eine sehr starke Verschmutzungsneigung hat.

Da es bspw. in der Trockenpartie nachteilig ist, wenn im Transportband (Gewebe) Reinigungsmedium verbleibt, welches zur Rückbefeuchtung der wenig später mit dem umlaufenden Transportband in Kontakt kommenden Papierbahn führt, ist es beim Reinigen des Transportbandes während des Betriebs der Papiermaschine unerlässlich, das Reinigungsmedium so effektiv wie möglich vom Transportband zu entfernen. Aus diesem Grund weist die Reinigungsvorrichtung üblicherweise zum Wegführen des vom Transportband zurückgeworfen und mit Schmutz vermengten Reinigungsmediums einen Saugkanal mit Saugöffnung auf, in welche das zurückgeworfene Reinigungsmedium zumindest teilweise unmittelbar eintritt.

Um den aufgefächerten Strahl effektiv auffangen zu können, welcher unter dem mittleren Winkel γ vom Transportband gegen die Laufrichtung des Transportbandes, d.h. auf die Seite reflektiert wird, die in Bezug zur Reinigungsstelle der Reinigungsdüse gegenüberliegend angeordnet ist, sieht eine besonders bevorzugte Ausführungsform der Erfindung vor, dass sich die Saugöffnung zumindest abschnittweise in Richtung der Reinigungsstelle weisend auf der Seite erstreckt, die in Bezug zur Reinigungsstelle der Reinigungsdüse gegenüberliegend angeordnet ist, wobei die Mittelachse des Saugkanals im Bereich der Saugöffnung mit dem Transportband einen Winkel δ zwischen 5° und 75° einschließt.

Die Saugöffnung gemäß dieser Ausführungsform weist in Richtung des reflektierten Strahls, d.h. die Saugöffnung ist dem reflektierten Strahl zugewandt. Das Reinigungsmedium, welches von der Reinigungsstelle gegen die Laufrichtung des Transportbandes reflektiert wird kann ferner einfacher abgesaugt werden, da sich die Ansaugöffnung zumindest abschnittsweise im Halbraum des reflektierten Reinigungsmediums und zwar diesem zugewandt erstreckt. Da der mittlere Reflexionswinkel γ bei den oben angegebenen Einfallswinkeln α üblicherweise im Bereich zwischen 5° und 75° liegt, ist es mit der erfindungsgemäßen Anordnung der Saugöffnung möglich, den reflektierten Strahl in den Saugkanal besser als bei den bekannten Ausführungsformen einzukoppeln, bei denen die Saugöffnung nicht dem reflektierten Strahl zugewandt ist.

Durch die Erhöhung der Saugleistung des Saugkanals kann des weiteren die Reinigungsleistung der Reinigungsvorrichtung gesteigert werden, da aufgrund der erhöhten Saugleistung mit mehr Reinigungsmedium gearbeitet werden kann, wobei das Transportband nach erfolgter Reinigung und Absaugung genauso trocken ist wie bei bekannten Saugkanalkonfigurationen bei geringerem Einsatz von Reinigungsmedium.

Bevorzugterweise ist die relative Position zwischen der Saugöffnung und der zumindest einen Reinigungsdüse fest.

Versuche haben gezeigt, dass eine Einkopplung des aufgefächerten reflektierten Reinigungsmediums in den Saugkanal besonders gut möglich ist, wenn der Winkel δ bevorzugt zwischen 5° und 50°, besonders bevorzugt zwischen 5° und 25° ist.

Um das reflektierte Reinigungsmedium möglichst effektiv in den Saugkanal einkoppeln zu können ist es sinnvoll, wenn der reflektierte Strahl aus Reinigungsmedium, Verunreinigungen und Luft / Luftgrenzschichten möglichst direkt, d.h. ohne oftmalige Richtungsänderung bspw. bedingt durch Wandreflexionen und dgl. in die Saugöffnung gelangen kann. Zur weiteren Verbesserung der Einkopplung des reflektierten Reinigungsmediums in die Saugöffnung und zur verlustfreieren Strömung im Saugkanal kann es deshalb sinnvoll sein, wenn sich die Mittelachse im Bereich der Saugöffnung im wesentlichen in Verlängerung des unter dem mittleren Winkel γ reflektierten Reinigungsmediums erstreckt, d.h. wenn die Mittelachse im Bereich der Saugöffnung einen möglichst kleinen parallelen Versatz zum Strahl des unter dem mittleren Reflexionswinkel γ reflektierten Reinigungsmedium hat und wenn die Mittelachse im Bereich der Saugöffnung mit dem mittleren Winkel γ einen möglichst geringen Winkel einschließt. Der parallele Versatz kann hierbei sinnvoller weise maximal so groß sein, dass der unter dem mittleren Winkel γ reflektierte Anteil des Strahls noch direkt in die Saugöffnung eintreten kann. Demzufolge sehen die folgenden besonders bevorzugten Ausführungsformen vor, dass
- die Mittelachse des Saugkanals im Bereich der Saugöffnung mit dem mittleren Winkel γ den Winkel E im Bereich zwischen ±25°, bevorzugt zwischen ±15°, ganz besonders bevorzugt zwischen ±5° einschließt und / oder
- die Verlängerung der Mittelachse des Saugkanals im Bereich der Saugöffnung das Transportband im Bereich der Reinigungsstelle schneidet , d.h. kein paralleler Versatz zwischen Mittelachse des Saugkanals im Bereich der Saugöffnung und dem unter dem mittleren Winkel γ reflektierten Anteil des Strahls des Reinigungsmediums.

Des weiteren ist es sinnvoll, wenn ein möglichst großer Winkelbereich des aufgefächerten reflektierten Strahls aus Reinigungsmedium in der Saugöffnung eingefangen werden kann. Deshalb sieht eine besonders bevorzugte Ausführungsvariante der Erfindung vor, dass die Querschnittsfläche der Saugöffnung und der Abstand der Saugöffnung zur Reinigungsstelle derart aufeinander abgestimmt sind, dass durch die Querschnittsfläche der Saugöffnung ein unter dem mittleren Winkels γ reflektierter und im Öffnungswinkelbereich 0 von ± 15°, bevorzugt von ±25° aufgefächerter Strahl des Reinigungsmediums durch die Querschnittsfläche der Saugöffnung treten kann.

Um den Anteil des Reinigungsmediums, welches bspw. in Form von Nebel nicht als aufgefächerter Strahl in Richtung des mittleren Reflexionswinkels γ reflektiert wird aufzufangen, ist es sinnvoll, wenn in Laufrichtung des Transportbandes nach der Saugöffnung ein Saugraum gebildet wird, der sich zumindest abschnittweise in Richtung der zumindest einen Reinigungsdüse erstreckt und eine Öffnung hat, die waagerecht zum Transportband verläuft.

Gute Saugleistungen werden erzielt, wenn die waagrechte Öffnung zum Transportband zwischen 1 mm und 10mm, bevorzugt zwischen 3mm und 5mm beabstandet ist.

Um möglichst das gesamte als Nebel ausgebildete und nicht gerichtet reflektierte Reinigungsmedium absaugen zu können ist es sinnvoll, wenn sich der Saugraum bis zur zumindest einem Reinigungsdüse erstreckt oder wenn der Saugraum die zumindest eine Reinigungsdüse umgibt.

Um das im Saugkanal strömende Reinigungsmedium möglichst reibungsfrei in laminarer Strömung durch den Saugkanal zu führen ist es sinnvoll, wenn sich der Saugkanal zumindest abschnittsweise gerade und / oder gekrümmt mit einem Krümmungsradius zwischen 10mm bis 200mm erstreckt. Hierbei kann sich der Radius mit dem Winkel des überstrichenen Bogens ändern.

Des weiteren kann der Saugkanal zumindest abschnittweise eine konstante Querschnittsfläche aufweisen.

Versuche haben gezeigt, dass besonders gute Saugleistungen bei geringem Grad zur Verschmutzung des Saugkanals erzielt werden, wenn der Saugkanal eine Querschnittsfläche von 100qmm bis 10000qmm, bevorzugt von 500qmm bis 3000qmm, besonders von 1000qmm bis 2000qmm hat.

Der Saugkanal und / oder die Saugöffnung können des weiteren einen runden oder viereckigen Querschnitt haben.

Um das Transportband gleichzeitig auf einer größeren Breite reinigen zu können ist es sinnvoll, wenn mehrere quer zur Laufrichtung des Transportbandes nebeneinander angeordnete Reinigungsdüsen vorgesehen sind. Um das Transportband auf seiner Breite zuverlässig zu reinigen ist es des weiteren sinnvoll, wenn sich die Reinigungsstellen zumindest abschnittweise überlappen.

Um des weiteren zu gewähren, dass das Transportband in seiner gesamten Breite zuverlässig gereinigt werden kann ist es sinnvoll, wenn zumindest zwei der Reinigungsdüsen unterschiedlich zueinander beabstandet sind. Hierbei ist es weiter vorteilhaft, wenn die Teilung der Scan - Schritte beim quer Traversieren der Reinigungsvorrichtung ungleich der Teilung der Abstände der Reinigungsdüsen ist.

Um des weiteren eine gute Überlappung der Reinigungsstellen zu gewährleisten ist es sinnvoll, wenn zumindest zwei der Reinigungsdüsen nicht parallel zueinander angeordnet sind. Um die Reinigungsleistung zu erhöhen, können diese derart orientiert sein, dass die aus den Reinigungsdüsen austretenden Strahlen des Reinigungsmediums auf die Reinigungsstelle fokusiert sind.

Bewährt haben sich Reinigungsdüsen mit rundem Querschnitt. Deshalb ist es vorteilhaft, wenn zumindest eine Reinigungsdüse einen runden Querschnitt hat.

Vorteilhaft bzgl. der Verfügbarkeit und des Wasserverbrauchs sind Reinigungsdüsen mit einem Durchmesser zwischen 0,1mm und 0,5mm, bevorzugt zwischen 0,15mm und 0,3mm.

Um effektiv zu reinigen ist es sinnvoll, wenn das Reinigungsmedium beim Austritt aus der Reinigungsdüse einen Druck zwischen 20bar und 1000bar, bevorzugt zwischen 200bar und 500bar hat.

Das Reinigungsmedium hat eine flüssige und/ oder gasförmige Komponente. Als Reinigungsmedium wird oftmals Wasser mit oder ohne Zusätze verwendet.

Um lokale Kondensation zu verhindern ist es sinnvoll, wenn die Temperatur des Reinigungsmediums an die Umgebungstemperatur angepasst ist. Da, abhängig vom Ort, Temperaturen zwischen 20°C und 120°C, oftmals zwischen 50°C und 100°C herrschen, sieht eine bevorzugte Ausführungsform der Erfindung vor, dass das Reinigungsmedium eine Temperatur zwischen 20°C und 120°C, bevorzugt zwischen 50°C und 100°C hat.

Um im Saugkanal einen Sog zu erzeugen und damit die Saugleistung des Saugkanals weiter zu erhöhen, sieht eine bevorzugte Weiterbildung der Erfindung vor, dass in Richtung des reflektierten / im Saugkanal strömenden Reinigungsmediums nach der Saugöffnung der Saugkanal eine Unterdruckvorrichtung aufweist.

Es gibt unterschiedliche Möglichkeiten Unterdruck im Saugkanal zu erzeugen. Nach einer weiteren Ausführungsform der Erfindung weist die Unterdruckeinrichtung zumindest eine Injektordüse zur Injektion eines Injektionsmediums auf. Hierdurch wird ein Unterdruck in der Art eines Wasserstrahlvakuums durch Sogwirkung der mit dem Injektionsmedium beschleunigten Luftschichten erzeugt, so dass Schmutzpartikel, Nebel und Tropfen von Reinigungsmedium in Richtung der Auslassöffnung mitgerissen werden. Ein weiterer Vorteil der Injektion des Injektionsmediums besteht darin, dass der Saugkanal permanent gespült wird, wodurch Schmutzablagerungen im Saugkanal reduziert oder verhindert werden können.

Da bei Injektion eines Injektormediums ein zusätzlicher Stoff in den Saugkanal eingebracht wird, muss sich zur Vermeidung von Rückstau der Querschnitt des Saugkanals im Bereich der zumindest einen Injektordüse beginnend in Richtung des im Saugkanal strömenden Reinigungsmediums verbreitern.

Um die Saugleistung des Saugkanals weiter zu erhöhen ist es sinnvoll, wenn in Richtung des im Saugkanal/Abflussleitung strömenden Reinigungsmediums mehrere Injektordüsen hintereinander liegend angeordnet sind, wobei das Injektionsmedium, welches aus der / den in Strömungsrichtung vorn angeordneten Injetordüse(n) austritt mit einem höheren Druck beaufschlagt ist als das aus der / den dahinter liegenden Injektordüse(n).

Um eine hohe Saugleistung im Saugkanal zu gewährleisten, muss die Strömung möglichst wenig turbolent bestenfalls laminar sein. Vorteilhafterweise ist deshalb die zumindest eine Injektordüse derart angeordnet, dass das Injektionsmedium zumindest abschnittweise parallel zur Mittelachse des Abführkanals injiziert wird.

Bei Versuchen hat sich gezeigt, dass zur Erzeugung eines zufrieden stellenden Unterdrucks das Injektionsmedium, welches aus der Injektordüse tritt, welche in Strömungsrichtung vom angeordnet ist, beim Austritt einen Druck zwischen 20bar und 1000bar, bevorzugt zwischen 200bar und 500bar habt und wenn das Injektormedium, welches aus der in Strömungsrichtung dahinter liegenden Injektordüse tritt, beim Austritt einen Druck zwischen 20bar und 40bar hat.

Vorteilhaft ist, wenn zumindest eine Injektordüse einen runden oder ovalen oder rechteckigen Querschnitt hat und deren Durchmesser im Bereich zwischen 0,1 mm und 0,5mm, bevorzugt zwischen 0,15mm und 0,3mm liegt. Die dahinter liegende Injektordüse hat hierbei vorzugsweise einen 1 mm und 2mm, bevorzugt 1,5mm.

Des weiteren kann das Injektormedium eine flüssige und/ oder gasförmige Komponente haben.

Nach weiteren bevorzugten Ausführungsformen ist das Injektormedium bzgl. der Umgebungstemperatur erwärmt oder abgekühlt ist.

Durch Erwärmung wird Kondensation im Saugkanal verhindert. Des weiteren kann effektiver gespült werden. Das Injektormedium weist hierbei eine Temperatur zwischen 30°C und 100°C, bevorzugt zwischen 30°C und 70°C auf.

Durch Abkühlung wird lokal eine Druckerniedrigung erzeugt, wodurch eine verbesserte Saugleistung im Saugkanal erzielbar ist. Das Injektormedium hat hierbei eine Temperatur zwischen 4°C und 50°C, bevorzugt zwischen 8°C und 25°C.

Vorteilhafterweise ist in Laufrichtung des Transportbandes nach der zumindest einen Reinigungsdüse zumindest ein Luftmesser angeordnet ist, durch welches das Transportband mit Druckluft beaufschlagbar ist, die im Winkel β zwischen 10° und 80°, bevorzugt zwischen 50° und 70° in Laufrichtung auf das Transportband trifft. Durch das Luftmesser können Reste des Reinigungsmediums, die sich auf der Oberfläche oder im Transportband befinden, abgeblasen und / oder zerstäubt werden. Des weiteren kann Falschlufteintritt in den Bereich der Reinigungsdüsen verhindert werden.

Es ist sowohl denkbar, dass das Luftmesser zumindest abschnittweise mehrere Einzelstrahlen bildet, die quer zur Laufrichtung des Transportbandes nebeneinander angeordnet sind und / oder dass das Luftmesser zumindest abschnittweise einen schlitzartigen sich quer zur Laufrichtung des Transportbandes erstreckenden Luftschleier bildet.

Versuche haben gezeigt, dass das Luftmesser seine Aufgaben besonders gut erfüllt, wenn die Druckluft einen Druck zwischen 1 bar und 10bar, bevorzugt zwischen 4bar und 7bar hat.

Vorteilhafterweise ist die Druckluft auf eine Temperatur zwischen 20°C und 200°C, bevorzugt zwischen 50°C und 200°C erwärmt. Wird die über Umgebungstemperatur erwärmte Druckluft auf / in das Transportband geblasen, so findet eine aktive Nachtrockung des Transportbandes statt.

Nachfolgend wird die Erfindung anhand eines vorteilhaften Ausführungsbeispiels anhand der folgenden Zeichnungen erläutert. Es zeigen:
- Figur 1: eine erfindungsgemäße Vorrichtung zum Reinigen eines Transportbandes im Längsschnitt,
- Figur 2: einen erfindungsgemäßen Reinigungskopf in Frontalansicht,
- Figur 3: die erfindungsgemäße Reinigungsvorrichtung in Anordnung zur Papiermaschine.

Die Figur 1 zeigt eine erfindungsgemäße Reinigungsvorrichtung 1 zum Reinigen eines Transportbandes 2 einer bahnverarbeitenden Maschine. Die Reinigungsvorrichtung 1 hat mehrere in einem Reinigungskopf 18 angeordnete Reinigungsdüsen 3, von denen in der vorliegenden Darstellung nur eine zu erkennen ist. Durch die Reinigungsdüsen 3 ist das Transportband 2 mit einem Reinigungsmedium 4 an einer Reinigungsstelle 5 beaufschlagbar. Die Reinigungsdüsen 3 sind derart angeordnet, dass das Reinigungsmedium 4 als Strahl 7 immer gegen die Laufrichtung 6 des Transportbandes 2 geneigt unter einem Einfallswinkel α zwischen 5° und 85° an der Reinigungsstelle 5 auf das Transportband 2 trifft.

In der vorliegenden Darstellung schließt der einfallende Strahl 7 mit der Transportbahn 2 einen Einfallswinkel α von 45° ein. Versuche haben gezeigt, dass allgemein sehr zufrieden stellende Reinigungsergebnisse erzielt werden, wenn der Einfallswinkel α bevorzugt zwischen 15° und 75°, besonders bevorzugt zwischen 30° und 50° ist.

Die Reinigungsdüsen 3 sind in Bezug zum Transportband 2 feststehend, insbesondere nicht rotierbar.

In Bezug zur Reinigungsstelle 5 den Reinigungsdüsen 3 gegenüberliegend angeordnet weist die Vorrichtung 1 zum Reinigen des Transportbandes 2 einen Saugkanal 8 mit Saugöffnung 9 auf. Der Saugkanal 8 hat eine Mittelachse 10. Durch die Saugöffnung 9 tritt mit Schmutz vermengtes Reinigungsmedium 4 in den Saugkanal 8 ein, nachdem dieses vom Transportband 2 zurückgeworfen wird. Ein Großteil des vom Transportband zurückgeworfenen Reinigungsmediums 4 wird als aufgefächerter Strahl 11 unter einem mittleren Winkel γ vom Transportband 2 gegen die Laufrichtung 6 des Transportbandes 2 reflektiert. Die Saugöffnung 9 erstreckt sich auf der Seite, die in Bezug zur Reinigungsstelle 5 den Reinigungsdüsen 3 gegenüberliegend angeordnet ist. Erfindungsgemäß weist die Saugöffnung 9 in Richtung der Reinigungsstelle 5 und damit in Richtung des reflektierten Strahls 11. Die Mittelachse 10 des Saugkanals 8 im Bereich der Saugöffnung 9 schließt erfindungsgemäß mit dem Transportband 2 einen Winkel δ zwischen 5° und 75° ein. Im vorliegenden Ausführungsbeispiel erstreckt sich die Mittelachse 10 des Saugkanals 8 im Bereich der Saugöffnung 9 in Verlängerung zu dem unter dem mittleren Winkel γ=15° reflektierten Strahl 11. D.h. der Winkel δ ist δ=15° was bedeutet, dass die Mittelachse 10 des Saugkanals 8 im Bereich der Saugöffnung 9 mit dem mittleren Winkel γ den Winkel Σ=0° einschließt und dass die Verlängerung der Mittelachse 10 des Saugkanals 8 im Bereich der Saugöffnung 9 das Transportband 2 im Bereich der Reinigungsstelle 5 schneidet.

Wie aus der Figur 1 zu erkennen ist, dass sind die Querschnittsfläche 27 der Saugöffnung 9 und der Abstand A zwischen der Querschnittsfläche 27 und der Reinigungsstelle 5 derart aufeinander abgestimmt, dass durch die Querschnittsfläche 27 der Saugöffnung 9 ein unter dem mittleren Winkels γ reflektierter und im Öffnungswinkelbereich θ ±25° aufgefächerter Strahl des Reinigungsmediums durch die Querschnittsfläche 27 der Saugöffnung 9 treten kann.

Des weiteren wird in Laufrichtung 6 des Transportbandes 2 nach der Saugöffnung 9 angeordnet ein Saugraum 12 gebildet. Der Saugraum 12 erstreckt sich im vorliegenden Ausführungsbeispiel in Richtung der Reinigungsdüsen 3 und umgibt diese. Der Saugraum 12 hat eine Öffnung 13, die waagerecht zum Transportband 2 verläuft und zum Transportband 2 zwischen 1mm und 10mm, bevorzugt zwischen 3mm und 5mm beabstandet ist.

Der Saugkanal 8 verläuft in Strömungsrichtung des reflektierten Strahls 11 zuerst gekrümmt mit einem Krümmungsradius 100mm und erstreckt sich danach gerade wodurch der Saugkanal 8 die Form eines "Schuhs" erhält.

In Richtung des reflektierten Strahls 11 bzw. des durch den Saugkanal strömenden Reinigungsmediums 4 weist der Saugkanal 8 nach der Saugöffnung 9 eine Unterdruckvorrichtung in Form einer oder mehreren Injektordüsen 16 zur Injektion eines Injektionsmediums 17 auf. Ein Abschnitt 14 des Saugkanals 8, der sich zwischen Saugöffnung 9 und Injektordüse 16 erstreckt, hat eine konstante Querschnittsfläche.

Der sich an den Abschnitt 14 anschließende Abschnitt 15 des Saugkanals 8 erstreckt sich gerade. Der Querschnitt des Saugkanals im Bereich 15 verbreitert sich von der Injektordüse 16 beginnend in Richtung des im Saugkanal 8 strömenden Reinigungsmediums 4. Die Injektordüse 16 ist derart angeordnet, dass das Injektionsmedium 17 zumindest abschnittweise parallel zur Mittelachse 10 des Abführkanals 8 im Bereich 15 injiziert wird.

Vorteilhaft sind Querschnittsflächen des Saugkanals 8 in den Bereichen von 100qmm bis 10000qmm, bevorzugt von 500qmm bis 3000qmm, besonders von 1000qmm bis 2000qmm.

Der Saugkanal und / oder die Saugöffnung kann hierbei einen runden oder viereckigen Querschnitt haben.

Das Injektionsmedium 17 hat beim Austritt aus der Injektordüse einen Druck zwischen 20bar und 1000bar, bevorzugt zwischen 200bar und 500bar. Des weiteren kann die Injektordüse 16 sowohl einen runden oder ovalen oder rechteckigen Querschnitt haben. Vorzugsweise hat die Injektordüse 16 einen Durchmesser zwischen 0,1mm und 0,5mm, bevorzugt zwischen 0,15mm und 0,3mm. Das Injektormedium kann eine flüssige und/ oder gasförmige Komponente haben und ist im vorliegenden Ausführungsbeispiel Wasser. Um die Sogwirkung und damit die Saugleistung aufgrund von lokaler Druckerniedrigung im Saugkanal 8 zu erhöhen, ist im vorliegenden Ausführungsbeispiel das Injektormedium 17 bzgl. der Umgebungstemperatur abgekühlt und hat eine Temperatur von 8°C.

In Laufrichtung 6 des Transportbandes 2 nach den Reinigungsdüsen 3 ist ein Luftmesser 19 angeordnet, durch welches das Transportband 2 mit Druckluft 20 beaufschlagbar ist, die im Winkel β zwischen 10° und 80°, bevorzugt zwischen 50° und 70° in Laufrichtung 6 auf das Transportband 2 trifft.

Das Luftmesser 19 kann hierbei zumindest abschnittweise durch mehrere Einzelstrahlen gebildet werden, die quer zur Laufrichtung 6 des Transportbandes 2 nebeneinander angeordnet sind und / oder zumindest abschnittweise durch einen schlitzartigen sich quer zur Laufrichtung 6 des Transportbandes 2 erstreckenden Luftschleier gebildet werden.

Die Druckluft hat im vorliegenden Ausführungsbeispiel einen Druck von 5bar. Um das nach der Reinigung noch nasse Transportband 2 aktiv nach zu trockenen, ist die Druckluft 20 über Umgebungstemperatur auf eine Temperatur von 170°C erwärmt.

Die Figur 2a (Schnittlinie a-a in Figur 1) zeigt den Reinigungskopf 18 in Frontansicht mit Blick auf die Reinigungsdüsen 3, 3', 3" und 3"'. Wie aus der Darstellung zu erkennen ist, sind die Reinigungsdüsen 3, 3', 3" und 3''' nebeneinander liegend angeordnet, wobei der Reinigungskopf 18 derart ausgerichtet ist, dass sich die Reinigungsdüsen 3, 3', 3" und 3"' quer zur Laufrichtung 6 des Transportbandes 2 nebeneinander erstrecken. Des weiteren ist zu erkennen, dass sämtliche Reinigungsdüsen 3,3',3" und 3''' unterschiedlich zueinander beabstandet sind (D3<D1<D2). Des weiteren sind die Reinigungsdüsen 3, 3', 3" und 3''' derart zueinander bzgl. der Senkrechten 28 um die Winkel ξ1, ξ2, ξ3 und ξ4 geneigt, dass die aus den Reinigungsdüsen 3, 3', 3" und 3"' austretenden Strahlen 7,7',7" und 7"' an der Reinigungsstelle fokusiert werden (Siehe Figur 2b; Schnittlinie b-b in Figur 1).

Im vorliegenden Ausführungsbeispiel haben die Reinigungsdüsen 3,3',3" und 3"' einen runden Querschnitt mit einem Durchmesser von 0,2mm. Das aus den Reinigungsdüsen austretende Reinigungsmedium 4 hat beim Austritt aus den Reinigungsdüsen 3,3',3" und 3''' einen Druck von 350bar. Als Reinigungsmedium 4 findet Wasser Verwendung. Um Kondensation des Reinigungsmediums zu verhindern, ist dieses über Raumtemperatur auf 100°C erwärmt.

Die Figur 3 zeigt eine Ansicht der Reinigungsvorrichtung 1 in Kombination mit einer Maschine zur Papierherstellung 25. Die Reinigungsvorrichtung 1 ist mit einer Bewegungseinheit 21 verbunden, die es ermöglicht, die Reinigungsvorrichtung quer (CD) zur Laufrichtung 6 der Transportbahn 2 zu bewegen. In Strömungsrichtung des weggeführten Reinigungsmediums4 nach der Bewegungseinheit 21 ist eine Abflussleitung 23 angeordnet, durch welche das Reinigungsmedium weiter weggeführt wird. In der Abflussleitung 23 sind Strömungsbeschleuniger 22 in Form von Injektordüsen 22 angeordnet. Die Injektordüsen 22 haben einen Düsendurchmesser zwischen 1mm und 2mm, bevorzugt 1,5mm. Der Druck des Injektormediums beim austritt aus den Injektordüsen 22 ist im Bereich von 20bar bis 40bar. Somit weist das System mehrere in Strömungsrichtung des wegzuführenden Reinigungsmediums 4 hintereinander angeordnete Injektordüsen 16 und 22 auf. Hierbei ist das von den Injektordüsen 22 injizierte Injektormedium 26 mit einem geringeren Druck beaufschlagt als das Injektormedium 17.

## Patentansprüche

1. Verfahren zur Reinigung eines bewegten Transportbandes (2) einer bahnverarbeitenden Maschine, bei dem mit einer Reinigungsdüse (3) das Transportband (2) mit einem Reinigungsmedium (4) beaufschlagt wird,
wobei
das Reinigungsmedium (4) als Strahl (7) immer gegen die Laufrichtung (6) des Transportbandes (2) geneigt unter einem Einfallswinkel α zwischen 5° und 85° an einer Reinigungsstelle (5) auf das Transportband (2) trifft und dass eine Saugöffnung (9) eines Saugkanals (8) derart angeordnet wird, dass der vom Transportband (2) unter einem mittleren Winkel γ=15°±10° und im Öffnungswinkelbereich θ von ± 15°aufgefächerte gegen die Laufrichtung des Transportbandes (2) reflektierte Anteil Reinigungsmediums (11) durch die Querschnittsfläche (27) der Saugöffnung tritt.

2. Verfahren nach Anspruch 1,
**dadurch gekennzeichnet,**
**dass** das Reinigungsmedium (4) unter einem Druck zwischen 20 bar und 1000 bar aus der Reinigungsdüse (3) austritt.

3. Verfahren nach Anspruch 1 oder 2,
**dadurch gekennzeichnet,**
**dass** der Einfallswinkel α bevorzugt zwischen 15° und 75°, besonders bevorzugt zwischen 30° und 60° ist.

4. Verfahren nach wenigstens einem der vorangegangenen Ansprüche,
**dadurch gekennzeichnet,**
**dass** die zumindest eine Reinigungsdüse (3) nicht rotierbar betrieben wird.

5. Verfahren nach wenigstens einem der vorangegangenen Ansprüche,
**dadurch gekennzeichnet,**
**dass** das mit Schmutz vermengte Reinigungsmedium (11) in einen Saugkanal (8) mit Saugöffnung (27) eintritt nachdem es vom Transportband (2) zurückgeworfen wird, wobei sich die Saugöffnung (27) zumindest abschnittweise auf der Seite erstreckt, die in Bezug zur Reinigungsstelle (5) der Reinigungsdüse (3) gegenüberliegend angeordnet ist, wobei die Saugöffnung (9) in Richtung der Reinigungsstelle (5) weist, und wobei die Mittelachse (10) des Saugkanals (8) im Bereich der Saugöffnung (9) mit dem Transportband (2) einen Winkel δ zwischen 5° und 75° einschließt.

6. Verfahren nach Anspruch 5,
**dadurch gekennzeichnet,**
**dass** der Winkel δ bevorzugt zwischen 10° und 50°, besonders bevorzugt zwischen 15° und 35° ist.

7. Verfahren nach wenigstens einem der vorangegangenen Ansprüche,
**dadurch gekennzeichnet,**
**dass** ein Großteil des vom Transportband (2) zurückgeworfenen Reinigungsmediums (11) aufgefächert unter einem mittleren Winkel γ reflektiert wird, wobei die Mittelachse (10) des Saugkanals (8) im Bereich der Saugöffnung (9) im wesentlichen in Verlängerung zum mittleren Winkel γ verläuft.

8. Verfahren nach wenigstens einem der vorangegangenen Ansprüche,
**dadurch gekennzeichnet,**
**dass** die Mittelachse (10) des Saugkanals (8) im Bereich der Saugöffnung (9) mit dem mittleren Winkel γ den Winkel Σ im Bereich zwischen ±25°, bevorzugt ±15°, besonders bevorzugt ±5° einschließt.

9. Verfahren nach wenigstens einem der vorangegangenen Ansprüche,
**dadurch gekennzeichnet,**
**dass** das Reinigungsmedium (4) an einer Reinigungsstelle (5) auf die Transportbahn (2) trifft und dass die Verlängerung der Mittelachse (10) des Saugkanals (8) im Bereich der Saugöffnung (9) das Transportband (2) im Bereich der Reinigungsstelle (5) schneidet.

10. Verfahren nach wenigstens einem der vorangegangenen Ansprüche,
**dadurch gekennzeichnet,**
**dass** die Querschnittsfläche (27) der Saugöffnung (9) und ein Abstand (A) der Saugöffnung (9) zur Reinigungsstelle (5) derart aufeinander abgestimmt sind, dass durch die Querschnittsfläche (27) der Saugöffnung (9) ein unter dem mittleren Winkel γ reflektierter und im Öffnungswinkelbereich θ von ± 15°, bevorzugt von ±25° aufgefächerter Strahl (11) des Reinigungsmediums (4) durch die Querschnittsfläche (27) der Saugöffnung (9) treten kann.

11. Verfahren nach wenigstens einem der vorangegangenen Ansprüche,
**dadurch gekennzeichnet,**
**dass** in Laufrichtung (6) des Transportbandes (2) nach der Saugöffnung (9) ein Saugraum (12) gebildet wird, der sich zumindest abschnittweise in Richtung der zumindest einen Reinigungsdüse (3) erstreckt und eine Öffnung (13) hat, die waagerecht zum Transportband (2) verläuft.

12. Verfahren nach Anspruch 11,
**dadurch gekennzeichnet,**
**dass** die Öffnung (13) zum Transportband (2) zwischen 1 mm und 10mm, bevorzugt zwischen 3mm und 5mm beabstandet ist.

13. Verfahren nach wenigstens einem der vorangegangenen Ansprüche 11-12,
**dadurch gekennzeichnet,**
**dass** sich der Saugraum (12) bis zur zumindest einen Reinigungsdüse (3) erstreckt.

14. Verfahren nach wenigstens einem der vorangegangenen Ansprüche 11-13,
**dadurch gekennzeichnet,**
**dass** die zumindest eine Reinigungsdüse (3) vom Saugraum (12) umgeben ist.

15. Verfahren nach wenigstens einem der vorangegangenen Ansprüche,
**dadurch gekennzeichnet,**
**dass** sich der Saugkanal (8) zumindest abschnittsweise gerade und / oder gekrümmt mit einem Krümmungsradius zwischen 10 bis 200mm erstreckt.

16. Verfahren nach wenigstens einem der vorangegangenen Ansprüche,
**dadurch gekennzeichnet,**
**dass** der Saugkanal (8) zumindest abschnittweise eine konstante Querschnittsfläche aufweist.

17. Verfahren nach wenigstens einem der vorangegangenen Ansprüche,
**dadurch gekennzeichnet,**
**dass** der Saugkanal (8) eine Querschnittsfläche von 100qmm bis 10000qmm, bevorzugt von 500qmm bis 3000qmm, besonders von 1000qmm bis 2000qmm hat.

18. Verfahren nach wenigstens einem der vorangegangenen Ansprüche e,
**dadurch gekennzeichnet,**
**dass** der Saugkanal (8) und / oder die Saugöffnung (9) einen runden oder viereckigen Querschnitt hat.

19. Verfahren nach wenigstens einem der vorangegangenen Ansprüche,
**dadurch gekennzeichnet,**
**dass** mehrere quer zur Laufrichtung (6) des Transportbandes(2) nebeneinander angeordnete Reinigungsdüsen (3) verwendet werden.

20. Verfahren nach wenigstens einem der vorangegangenen Ansprüche,
**dadurch gekennzeichnet,**
**dass** zumindest zwei der Reinigungsdüsen (3) unterschiedlich zueinander beabstandet sind.

21. Verfahren nach wenigstens einem der vorangegangenen Ansprüche,
**dadurch gekennzeichnet,**
**dass** zumindest zwei der Reinigungsdüsen (3) nicht parallel zueinander angeordnet werden.

22. Verfahren nach wenigstens einem der vorangegangenen Ansprüche,
**dadurch gekennzeichnet,**
**dass** für zumindest eine Reinigungsdüse (3) ein runder Querschnitt gewählt wird.

23. Verfahren nach wenigstens einem der vorangegangenen Ansprüche,
**dadurch gekennzeichnet,**
**dass** die Reinigungsdüsen (3) einen Durchmesser zwischen 0,1 mm und 0,5mm, bevorzugt zwischen 0,15mm und 0,3mm aufweisen.

24. Verfahren nach wenigstens einem der vorangegangenen Ansprüche,
**dadurch gekennzeichnet,**
**dass** das Reinigungsmedium (4) beim Austritt aus der Reinigungsdüse (3) einen Druck zwischen 200 bar und 500 bar hat.

25. Verfahren nach wenigstens einem der vorangegangenen Ansprüche,
**dadurch gekennzeichnet,**
**dass** das Reinigungsmedium (4) eine flüssige und/ oder gasförmige Komponente hat.

26. Verfahren nach wenigstens einem der vorangegangenen Ansprüche,
**dadurch gekennzeichnet,**
**dass** das Reinigungsmedium (4) eine Temperatur von mehr als 20°C bis 120°C, bevorzugt zwischen 50°C und 100°C hat.

27. Verfahren nach wenigstens einem der vorangegangenen Ansprüche,
**dadurch gekennzeichnet,**
**dass** in Richtung des reflektierten, im Saugkanal (8) strömenden Reinigungsmediums nach der Saugöffnung (9) der Saugkanal (8) eine Unterdruckvorrichtung aufweist.

28. Verfahren nach Anspruch 27,
**dadurch gekennzeichnet,**
**dass** die Unterdruckeinrichtung zumindest eine Injektordüse (16) zur Injektion eines Injektionsmediums (17) aufweist.

29. Verfahren nach Auspruch 28,
**dadurch gekennzeichnet,**
**dass** sich der Querschnitt des Saugkanals (8) im Bereich der zumindest einen Injektordüse(16) beginnend in Richtung des im Saugkanal (8) strömenden Reinigungsmediums verbreitert.

30. Verfahren nach wenigstens einem der vorangegangenen Ansprüche 28-29,
**dadurch gekennzeichnet,**
**dass** in Richtung des im Saugkanal (8) strömenden Reinigungsmediums mehrere Injektordüsen (16) hintereinander liegend angeordnet sind und dass das Injektionsmedium (17), welches aus der / den in Strömungsrichtung vorn angeordneten Injektordüse(n) (16) austritt mit einem höheren Druck beaufschlagt wird als das aus der / den dahinter liegenden Injektordüse(n) (16).

31. Verfahren nach wenigstens einem der vorangegangenen Ansprüche 28-29,
**dadurch gekennzeichnet,**
**dass** die zumindest eine Injektordüse (16) derart angeordnet ist, dass das Injektionsmedium (17) zumindest abschnittweise parallel zur Mittelachse des Abführkanals, d.h. Saugkanals (8) injiziert wird.

32. Verfahren nach wenigstens einem der vorangegangenen Ansprüche 28-31,
**dadurch gekennzeichnet,**
**dass** das Injektionsmedium (17) beim Austritt aus der zumindest einen Injektordüse (16) einen Druck zwischen 20bar und 1000bar, bevorzugt zwischen 200bar und 500bar hat.

33. Verfahren nach wenigstens einem der vorangegangenen Ansprüche 28-32,
**dadurch gekennzeichnet,**
**dass** die zumindest eine Injektordüse (16) einen runden oder ovalen oder rechteckigen Querschnitt hat.

34. Verfahren nach wenigstens einem der vorangegangenen Ansprüche 28-33,
**dadurch gekennzeichnet,**
**dass** die zumindest eine Injektordüse (16) einen Durchmesser zwischen 0,1 mm und 0,5mm, bevorzugt zwischen 0,15mm und 0,3mm aufweist.

35. Verfahren nach wenigstens einem der vorangegangenen Ansprüche 28-34,
**dadurch gekennzeichnet,**
**dass** das Injektionsmedium (17) eine flüssige und/ oder gasförmige Komponente hat.

36. Verfahren nach wenigstens einem der vorangegangenen Ansprüche 28-35,
**dadurch gekennzeichnet,**
**dass** das Injektionsmedium (17) bzgl. der Umgebungstemperatur erwärmt oder abgekühlt wird.

37. Verfahren nach wenigstens einem der vorangegangenen Ansprüche 28-36,
**dadurch gekennzeichnet,**
**dass** das Injektionsmedium (17) eine Temperatur zwischen 30°C und 100°C, bevorzugt zwischen 30°C und 70°C oder zwischen 4°C und 50°C, bevorzugt zwischen 8°C und 25°C hat.

38. Verfahren nach wenigstens einem der vorangegangenen Ansprüche,
**dadurch gekennzeichnet,**
**dass** in Laufrichtung (6) des Transportbandes (2) nach der zumindest einen Reinigungsdüse (3) zumindest ein Luftmesser (19) angeordnet ist, durch welches das Transportband (2) mit Druckluft (20) beaufschlagt wird, die im Winkel β zwischen 10° und 80°, bevorzugt zwischen 50° und 70° in Laufrichtung auf das Transportband (2) trifft.

39. Verfahren nach Auspruch 38,
**dadurch gekennzeichnet,**
**dass** das Luftmesser (19) zumindest abschnittweise mehrere Einzelstrahlen bildet, die quer zur Laufrichtung (6) des Transportbandes (2) nebeneinander angeordnet sind und / oder dass das Luftmesser (19) zumindest abschnittweise einen schlitzartigen sich quer zur Laufrichtung (6) des Transportbandes (2) erstreckenden Luftschleier bildet.

40. Verfahren nach Anspruch 38 oder 39,
**dadurch gekennzeichnet,**
**dass** die Druckluft (20) einen Druck zwischen 1 bar und 10bar, bevorzugt zwischen 4bar und 7bar hat.

41. Verfahren nach einem der Ansprüche 38 bis 40,
**dadurch gekennzeichnet,**
**dass** die Druckluft auf eine Temperatur zwischen 20°C und 200°C, bevorzugt zwischen 50°C und 200°C erwärmt wird.

## Claims

1. Method for cleaning a moving transport belt (2) of a web-processing machine, in which a cleaning medium (4) is applied to the transport belt (2) by a cleaning nozzle (3),
the cleaning medium (4) always striking the transport belt (2) at a cleaning point (5) as a jet (7) inclined counter to the running direction (6) of the transport belt (2) at an angle of incidence α between 5° and 85°, and
a suction opening (9) of a suction duct (8) being arranged in such a way that the proportion of cleaning medium (11) reflected from the transport belt (2) counter to the running direction of the transport belt (2) at an average angle γ = 15°±10° and fanned out in the opening angle range θ of ±15° enters through the cross-sectional area (27) of the suction opening.

2. Method according to Claim 1,
**characterized in that**
the cleaning medium (4) emerges from the cleaning nozzle (3) under a pressure between 20 bar and 1000 bar.

3. Method according to Claim 1 or 2,
**characterized in that**
the angle of incidence α is preferably between 15° and 75°, particularly preferably between 30° and 60°.

4. Method according to at least one of the preceding claims,
**characterized in that**
the at least one cleaning nozzle (3) is not operated rotatably.

5. Method according to at least one of the preceding claims,
**characterized in that**
after it has been thrown back from the transport belt (2), the cleaning medium (11) mixed with dirt enters a suction duct (8) having a suction opening (27), the suction opening (27) extending, at least in some sections, on the side which is arranged opposite the cleaning nozzle (3) in relation to the cleaning point (5), the suction opening (9) pointing in the direction of the cleaning point (5), and the mid-axis (10) of the suction duct (8) in the region of the suction opening (9) forming an angle δ between 5° and 75° with the transport belt (2).

6. Method according to Claim 5,
**characterized in that**
the angle δ is preferably between 10° and 50°, particularly preferably between 15° and 35°.

7. Method according to at least one of the preceding claims,
**characterized in that**
a large part of the cleaning medium (11) thrown back from the transport belt (2) is reflected fanned out at an average angle γ, the mid-axis (10) of the suction duct (8) in the region of the suction opening (9) running substantially in extension of the average angle γ.

8. Method according to at least one of the preceding claims,
**characterized in that**
the mid-axis (10) of the suction duct (8) in the region of the suction opening (9) forms with the average angle γ the angle Σ in the range between ±25°, preferably ±15°, particularly preferably ±5°.

9. Method according to at least one of the preceding claims,
**characterized in that**
the cleaning medium (4) strikes the transport belt (2) at a cleaning point (5), and **in that** the extension of the mid-axis (10) of the suction duct (8) in the region of the suction opening (9) intersects the transport belt (2) in the region of the cleaning point (5).

10. Method according to at least one of the preceding claims,
**characterized in that**
the cross-sectional area (27) of the suction opening (9) and a distance (A) of the suction opening (9) from the cleaning point (5) are coordinated with each other in such a way that, through the cross-sectional area (27) of the suction opening (9), a jet (11) of the cleaning medium (4) reflected at the average angle γ and in the opening angle range θ of ±15°, preferably of ±25°, can enter through the cross-sectional area (27) of the suction opening (9).

11. Method according to at least one of the preceding claims,
**characterized in that**
in the running direction (6) of the transport belt (2), after the suction opening (9), there is formed a suction chamber (12) which, at least in some sections, extends in the direction of the at least one cleaning nozzle (3) and has an opening (13) that runs horizontally in relation to the transport belt (2).

12. Method according to Claim 11,
**characterized in that**
the opening (13) is spaced apart from the transport belt (2) by between 1 mm and 10 mm, preferably between 3 mm and 5 mm.

13. Method according to at least one of the preceding Claims 11-12,
**characterized in that**
the suction chamber (12) extends to the at least one cleaning nozzle (3).

14. Method according to at least one of the preceding Claims 11-13,
**characterized in that**
the at least one cleaning nozzle (3) is surrounded by the suction chamber (12).

15. Method according to at least one of the preceding claims,
**characterized in that,**
at least in some sections, the suction duct (8) extends in a straight line and/or a curve with a radius of curvature between 10 and 200 mm.

16. Method according to at least one of the preceding claims,
**characterized in that,**
at least in some sections, the suction duct (8) has a constant cross-sectional area.

17. Method according to at least one of the preceding claims,
**characterized in that**
the suction duct (8) has a cross-sectional area of 100 mm² to 10 000 mm², preferably of 500 mm² to 3000 mm², particularly of 1000 mm² to 2000 mm².

18. Method according to at least one of the preceding claims,
**characterized in that**
the suction duct (8) and/or the suction opening (9) have/has a round or four-cornered cross section.

19. Method according to at least one of the preceding claims,
**characterized in that**
a plurality of cleaning nozzles (3) arranged beside one another transversely with respect to the running direction (6) of the transport belt (2) are used.

20. Method according to at least one of the preceding claims,
**characterized in that**
at least two of the cleaning nozzles (3) are spaced apart differently from one another.

21. Method according to at least one of the preceding claims,
**characterized in that**
at least two of the cleaning nozzles (3) are arranged not parallel to one another.

22. Method according to at least one of the preceding claims,
**characterized in that**
a round cross section is chosen for at least one cleaning nozzle (3).

23. Method according to at least one of the preceding claims,
**characterized in that**
the cleaning nozzles (3) have a diameter between 0.1 mm and 0.5 mm, preferably between 0.15 mm and 0.3 mm.

24. Method according to at least one of the preceding claims,
**characterized in that,**
as it emerges from the cleaning nozzle (3), the cleaning medium (4) has a pressure between 200 bar and 500 bar.

25. Method according to at least one of the preceding claims,
**characterized in that**
the cleaning medium (4) has a liquid and/or gaseous component.

26. Method according to at least one of the preceding claims,
**characterized in that**
the cleaning medium (4) has a temperature of more than 20°C to 120°C, preferably between 50°C and 100°C.

27. Method according to at least one of the preceding claims,
**characterized in that,**
in the direction of the reflected cleaning medium flowing in the suction duct (8), the suction duct (8) has a vacuum device after the suction opening (9).

28. Method according to Claim 27,
**characterized in that**
the vacuum device has at least one injector nozzle (16) for the injection of an injection medium (17).

29. Method according to Claim 28,
**characterized in that,**
beginning in the region of the at least one injector nozzle (16), the cross section of the suction duct (8) widens in the direction of the cleaning medium flowing in the suction duct (8).

30. Method according to at least one of the preceding Claims 28-29,
**characterized in that,**
a plurality of injector nozzles (16) are arranged located one after another in the direction of the cleaning medium flowing in the suction duct (8), and **in that** the injection medium (17) which emerges from the injector nozzle(s) (16) arranged at the front in the flow direction has a higher pressure applied to it than the injector nozzle(s) (16) located thereafter.

31. Method according to at least one of the preceding Claims 28-29,
**characterized in that**
the at least one injector nozzle (16) is arranged in such a way that, at least in some sections, the injection medium (17) is injected parallel to the mid-axis of the discharge duct, that is to say the suction duct (8).

32. Method according to at least one of the preceding Claims 28-31,
**characterized in that,**
as it emerges from the at least one injector nozzle (16), the injection medium (17) has a pressure between 20 bar and 1000 bar, preferably between 200 bar and 500 bar.

33. Method according to at least one of the preceding Claims 28-32,
**characterized in that**
the at least one injector nozzle (16) has a round or oval or rectangular cross section.

34. Method according to at least one of the preceding Claims 28-33,
**characterized in that**
the at least one injector nozzle (16) has a diameter between 0.1 mm and 0.5 mm, preferably between 0.15 mm and 0.3 mm.

35. Method according to at least one of the preceding Claims 28-34,
**characterized in that**
the injection medium (17) has a liquid and/or gaseous component.

36. Method according to at least one of the preceding Claims 28-35,
**characterized in that**
the injection medium (17) is heated or cooled with respect to the ambient temperature.

37. Method according to at least one of the preceding Claims 28-36,
**characterized in that**
the injection medium (17) has a temperature between 30°C and 100°C, preferably between 30°C and 70°C, or between 4°C and 50°C, preferably between 8°C and 25°C.

38. Method according to at least one of the preceding claims,
**characterized in that**
in the running direction (6) of the transport belt (2), after the at least one cleaning nozzle (3), there is arranged at least one air knife (19), by means of which compressed air (20) is applied to the transport belt (2) and strikes the transport belt (2) at an angle β between 10° and 80°, preferably between 50° and 70°, in the running direction.

39. Method according to Claim 38,
**characterized in that,**
at least in some sections, the air knife (19) forms a plurality of individual jets, which are arranged beside one another transversely with respect to the running direction (6) of the transport belt (2), and/or, at least in some sections, the air knife (19) forms a slot-like air curtain extending transversely with respect to the running direction (6) of the transport belt (2).

40. Method according to Claim 38 or 39,
**characterized in that**
the compressed air (20) has a pressure between 1 bar and 10 bar, preferably between 4 bar and 7 bar.

41. Method according to one of Claims 38 to 40,
**characterized in that**
the compressed air is heated to a temperature between 20°C and 200°C, preferably between 50°C and 200°C.

## Revendications

1. Procédé de nettoyage d'une courroie transporteuse mobile (2) d'une machine de traitement de bande, dans lequel on traite la courroie transporteuse (2) avec un agent de nettoyage (4) à l'aide d'une buse de nettoyage (3), dans lequel on projette l'agent de nettoyage (4) sous la forme d'un jet (7) sur la courroie transporteuse (2) en un point de nettoyage (5) sous un angle d'incidence α copris entre 5° et 85° toujours incliné dans la direction opposée à la direction de défilement (6) de la courroie transporteuse (2) et en ce que l'on dispose une ouverture d'aspiration (9) d'un canal d'aspiration (8) de telle manière que la fraction d'agent de nettoyage (11) déviée par la courroie transporteuse (2) sous un angle moyen γ = 15°±10° et étalée dans la plage d'angle d'ouverture θ de ±15° dans la direction opposée à la direction de défilement de la courroie transporteuse (2) traverse l'aire de la section transversale (27) de l'ouverture d'aspiration.

2. Procédé selon la revendication 1, **caractérisé en ce que** l'agent de nettoyage (4) sort de la buse de nettoyage (3) sous une pression comprise entre 20 bars et 1000 bars.

3. Procédé selon la revendication 1 ou 2, **caractérisé en ce que** l'angle d'incidence α est compris de préférence entre 15° et 75°, et de préférence encore entre 30° et 60°.

4. Procédé selon au moins une des revendications précédentes, **caractérisé en ce que** ladite au moins une buse de nettoyage (3) est utilisée sans rotation.

5. Procédé selon au moins une des revendications précédentes, **caractérisé en ce que** l'agent de nettoyage (11) mélangé à des saletés pénètre dans un canal d'aspiration (8) avec une ouverture d'aspiration (27) après avoir été renvoyé par la courroie transporteuse (2), dans lequel l'ouverture d'aspiration (27) s'étend au moins en partie sur le côté qui est disposé à l'opposé de la buse de nettoyage (3) par rapport au point de nettoyage (5), dans lequel l'ouverture d'aspiration (9) est orientée en direction du point de nettoyage (5), et dans lequel l'axe central (10) du canal d'aspiration (8) forme un angle δ compris entre 5° et 75° avec la courroie transporteuse (2) dans la région de l'ouverture d'aspiration (9).

6. Procédé selon la revendication 5, **caractérisé en ce que** l'angle δ est compris de préférence entre 10° et 50°, et de préférence encore entre 15° et 35°.

7. Procédé selon au moins une des revendications précédentes, **caractérisé en ce qu'**une grande partie de l'agent de nettoyage (11) renvoyé par la courroie transporteuse (2) est déviée en étant étalée sous un angle moyen γ, dans lequel l'axe central (10) du canal d'aspiration (8) dans la région de l'ouverture d'aspiration (9) s'étend essentiellement dans le prolongement de l'angle moyen γ.

8. Procédé selon au moins une des revendications précédentes, **caractérisé en ce que** l'axe central (10) du canal d'aspiration (8) forme avec l'angle moyen γ, dans la région de l'ouverture d'aspiration (9), l'angle Σ compris dans la plage ±25°, de préférence ±15°, et de préférence encore ±5°.

9. Procédé selon au moins une des revendications précédentes, **caractérisé en ce que** l'agent de nettoyage (4) arrive sur la courroie transporteuse (2) en un point de nettoyage (5) et **en ce que** le prolongement de l'axe central (10) du canal d'aspiration (8) dans la région de l'ouverture d'aspiration (9) coupe la courroie transporteuse (2) dans la région du point de nettoyage (5).

10. Procédé selon au moins une des revendications précédentes, **caractérisé en ce que** l'aire de la section transversale (27) de l'ouverture d'aspiration (9) et une distance (A) entre l'ouverture d'aspiration (9) et le point de nettoyage (5) sont accordées l'une à l'autre de telle manière que, à travers l'aire de la section transversale (27) de l'ouverture d'aspiration (9), un jet (11) de l'agent de nettoyage (4) dévié sous un angle moyen γ et étalé dans une plage d'angle d'ouverture θ de ±15°, de préférence de ±25°, puisse passer à travers l'aire de la section transversale (27) de l'ouverture d'aspiration (9).

11. Procédé selon au moins une des revendications précédentes, **caractérisé en ce qu'**une chambre d'aspiration (12) est formée après l'ouverture d'aspiration (9) dans la direction de défilement (6) de la courroie transporteuse (2), s'étend au moins par zones en direction de ladite au moins une buse de nettoyage (3) et présente une ouverture (13) qui s'étend horizontalement vis-à-vis de la courroie transporteuse (2).

12. Procédé selon la revendication 11, **caractérisé en ce que** l'ouverture (13) est espacée de la courroie transporteuse (2) d'une distance comprise entre 1 mm et 10 mm, de préférence entre 3 mm et 5 mm.

13. Procédé selon au moins une des revendications précédentes 11 et 12, **caractérisé en ce que** la chambre d'aspiration (12) s'étend jusqu'à ladite au moins une buse de nettoyage (3).

14. Procédé selon au moins une des revendications précédentes 11 à 13, **caractérisé en ce que** ladite au moins une buse de nettoyage (3) est enveloppée par la chambre d'aspiration (12).

15. Procédé selon au moins une des revendications précédentes, **caractérisé en ce que** le canal d'aspiration (8) s'étend au moins par zones de façon rectiligne et/ou courbée avec un rayon de courbure compris entre 10 mm et 200 mm.

16. Procédé selon au moins une des revendications précédentes, **caractérisé en ce que** le canal d'aspiration (8) présente au moins par zones une aire de section transversale constante.

17. Procédé selon au moins une des revendications précédentes, **caractérisé en ce que** le canal d'aspiration (8) présente une aire de section transversale de 100 mm² à 10000 mm², de préférence de 500 mm² à 3000 mm², en particulier de 1000 mm² à 2000 mm².

18. Procédé selon au moins une des revendications précédentes, **caractérisé en ce que** le canal d'aspiration (8) et/ou l'ouverture d'aspiration (9) a une section transversale ronde ou carrée.

19. Procédé selon au moins une des revendications précédentes, **caractérisé en ce que** l'on utilise plusieurs buses de nettoyage (3) disposées les unes à côté des autres transversalement à la direction de défilement (6) de la courroie transporteuse (2).

20. Procédé selon au moins une des revendications précédentes, **caractérisé en ce qu'**au moins deux des buses de nettoyage (3) sont différemment espacées l'une de l'autre.

21. Procédé selon au moins une des revendications précédentes, **caractérisé en ce qu'**au moins deux des buses de nettoyage (3) ne sont pas disposées parallèlement l'une à l'autre.

22. Procédé selon au moins une des revendications précédentes, **caractérisé en ce que** l'on choisit une section transversale ronde pour au moins une buse de nettoyage (3).

23. Procédé selon au moins une des revendications précédentes, **caractérisé en ce que** les buses de nettoyage (3) présentent un diamètre compris entre 0,1 mm et 0,5 mm, de préférence entre 0,15 mm et 0,3 mm.

24. Procédé selon au moins une des revendications précédentes, **caractérisé en ce que** l'agent de nettoyage (4) présente une pression comprise entre 200 bars et 500 bars à la sortie de la buse de nettoyage (3).

25. Procédé selon au moins une des revendications précédentes, **caractérisé en ce que** l'agent de nettoyage (4) comprend un composant liquide et/ou gazeux.

26. Procédé selon au moins une des revendications précédentes, **caractérisé en ce que** l'agent de nettoyage (4) présente une température de plus de 20°C à 120°C, de préférence comprise entre 50°C et 100°C.

27. Procédé selon au moins une des revendications précédentes, **caractérisé en ce que** le canal d'aspiration (8) présente un dispositif de dépression après l'ouverture d'aspiration (9) en direction de l'agent de nettoyage dévié circulant dans le canal d'aspiration (8).

28. Procédé selon la revendication 27, **caractérisé en ce que** le dispositif de dépression comporte au moins un injecteur (16) pour injecter un agent d'injection (17).

29. Procédé selon la revendication 28, **caractérisé en ce que** la section transversale du canal d'aspiration (8) s'élargit dans la direction de l'agent de nettoyage circulant dans le canal d'aspiration (8) en commençant dans la région dudit au moins un injecteur (16).

30. Procédé selon au moins une des revendications précédentes 28 et 29, **caractérisé en ce que** plusieurs injecteurs (16) sont disposés l'un derrière l'autre dans la direction de l'agent de nettoyage circulant dans le canal d'aspiration (8) et **en ce que** l'agent d'injection (17), qui sort du/des injecteur(s) (16) disposé(s) en avant dans la direction d'écoulement, est soumis à une pression plus élevée que l'agent d'injection sortant du/des injecteur(s) (16) disposé(s) derrière ceux-ci.

31. Procédé selon au moins une des revendications précédentes 28 et 29, **caractérisé en ce que** ledit au moins un injecteur (16) est disposé de telle manière que l'agent d'injection (17) soit injecté, au moins par zones, parallèlement à l'axe central du canal d'évacuation, c'est-à-dire du canal d'aspiration (8).

32. Procédé selon au moins une des revendications précédentes 28 à 31, **caractérisé en ce que** l'agent d'injection (17) présente une pression comprise entre 20 bars et 1000 bars, de préférence entre 200 bars et 500 bars, à la sortie dudit au moins un injecteur (16).

33. Procédé selon au moins une des revendications précédentes 28 à 32, **caractérisé en ce que** ledit au moins un injecteur (16) présente une section transversale ronde ou ovale ou rectangulaire.

34. Procédé selon au moins une des revendications précédentes 28 à 33, **caractérisé en ce que** ledit au moins un injecteur (16) présente un diamètre compris entre 0,1 mm et 0,5 mm, de préférence entre 0,15 mm et 0,3 mm.

35. Procédé selon au moins une des revendications précédentes 28 à 34, **caractérisé en ce que** l'agent d'injection (17) comprend un composant liquide et/ou gazeux.

36. Procédé selon au moins une des revendications précédentes 28 à 35, **caractérisé en ce que** l'agent d'injection (17) est réchauffé ou refroidi par rapport à la température ambiante.

37. Procédé selon au moins une des revendications précédentes 28 à 36, **caractérisé en ce que** l'agent d'injection (17) présente une température comprise entre 30°C et 100°C, de préférence entre 30°C et 70°C ou entre 4°C et 50°C, de préférence entre 8°C et 25°C.

38. Procédé selon au moins une des revendications précédentes, **caractérisé en ce qu'**au moins une lame d'air (19) est disposée après ladite au moins buse de nettoyage (3) dans la direction de défilement (6) de la courroie transporteuse (2), par laquelle la courroie transporteuse (2) est traitée avec de l'air comprimé (20), qui frappe la courroie transporteuse (2) sous un angle β compris entre 10° et 80°, de préférence entre 50° et 70° dans la direction de défilement.

39. Procédé selon la revendication 38, **caractérisé en ce que** la lame d'air (19) forme au moins par zones plusieurs jets individuels, qui sont disposés les uns à côté des autres transversalement à la direction de défilement (6) de la courroie transporteuse (2) et/ou en ce que la lame d'air (19) forme au moins par zones un rideau d'air en forme de fente s'étendant transversalement à la direction de défilement (6) de la courroie transporteuse (2).

40. Procédé selon la revendication 38 ou 39,
**caractérisé en ce que** l'air comprimé (20) présente une pression comprise entre 1 bar et 10 bars, de préférence entre 4 bars et 7 bars.

41. Procédé selon l'une quelconque des revendications 38 à 40, **caractérisé en ce que** l'air comprimé est réchauffé à une température comprise entre 20°C et 200°C, de préférence entre 50°C et 200°C.
